# EUROPÄISCHE PATENTSCHRIFT

(11) **EP 2 151 899 B1**
(45) Veröffentlichungstag und Bekanntmachung des Hinweises auf die Patenterteilung: **10.10.2018**
(21) Anmeldenummer: 09167238.6
(22) Anmeldetag: 05.08.2009
(51) Int. Cl.: H01R 25/14, F21V 21/35, F21V 21/02, F21S 4/00

(54) **Lichtbandsystem**
Light strip system
Système de bande lumineuse

(30) Priorität: 05.08.2008 DE 102008036474
(43) Veröffentlichungstag der Anmeldung: 10.02.2010
(73) Patentinhaber: Zumtobel Lighting GmbH, 6850 Dornbirn (AT)
(72) Erfinder: Schwärzler, Erich, 6941 Langenegg (AT); Ladstätter, Gerald, 6833 Klaus (AT)
(74) Vertreter: Thun, Clemens

(56) Entgegenhaltungen:
- WO-A1-01/91249
- WO-A2-2007/030542
- ES-U- 1 065 356
- US-A- 4 884 178
- US-A1- 2006 262 521

## Beschreibung

Die vorliegende Erfindung betrifft ein Lichtbandsystem für Leuchten gemäß dem Oberbegriff des Anspruchs 1.

Ein gattungsgemäßes Lichtbandsystem ist beispielsweise aus der WO 01/91249 A1 der Anmelderin bekannt. Basiselement eines derartigen Systems ist eine aus Metall, beispielsweise aus Aluminium bestehende Tragschiene, die üblicherweise U-förmig ausgebildet und zur Unterseite hin offen ist. Diese Tragschiene dient als Trägerelement für die Leuchten und stellt die für den Leuchtenbetrieb erforderliche Stromversorgung zur Verfügung. Hierzu verlaufen innerhalb der Tragschiene Leitungen, die neben der Stromversorgung auch eine Übermittlung von Steuerbefehlen für die Leuchten ermöglichen. Einzelne Leuchten können dann an der Tragschiene befestigt und mit den entsprechenden Leitungen verbunden werden, wobei eine Besonderheit des aus der oben genannten WO 01/91249 A1 bekannten Lichtbandsystems darin besteht, dass die Leuchten an einer beliebigen Stelle entlang der Tragschiene montiert werden können, da an jeder Stelle die Möglichkeit zur Kontaktierung der Leitungen besteht.
Ein weiteres System ist in der ES-1065356 U offenbart, mit einer Beleuchtungsanordnung, welche im Wesentlichen durch ein langgestrecktes Aluminiumstrangpressprofil gebildet ist. Dieses entspricht einem länglichen Kanal, in dem die Leuchtmittel positioniert sind. Das Profilelement stellt gleichzeitig ein Außengehäuse dar, welches mittels Montageelementen an einem Träger befestigt wird.
Derartige Lichtbandsysteme eröffnen dementsprechend dem Benutzer die Möglichkeit, Leuchten in nahezu beliebiger Weise zu positionieren. Da ferner auch unterschiedlichste Arten von Leuchten zur Verfügung stehen, weist das System insgesamt eine hohe Flexibilität auf, weshalb es für die verschiedensten Anwendungsbereiche genutzt werden kann.
Die bei derartigen Lichtbandsystemen eingesetzten Leuchten oder Leuchtenmodule, die auch als Lichtbalken bezeichnet werden, können beispielsweise Leuchtstofflampen als Lichtquellen aufweisen. Die hierbei oftmals zum Einsatz kommenden sog. elektronischen Vorschaltgeräte (EVG) zum Betreiben der Leuchtstofflampen sind dann an der Oberseite des Leuchtenmoduls angeordnet, sodass sie nach Montage im Inneren der Tragschiene angeordnet sind. Die Lichtquellen selbst hingegen befinden sich an der Unterseite, wobei dann gegebenenfalls weitere optische Elemente wie transparente Abdeckungen oder Reflektoren an dem Leuchtenmodul selbst oder an der Tragschiene befestigt werden können, um die Lichtabgabe in gewünschter Weise zu beeinflussen.

Aus der US 2006/026252 A1 ist ferner ein Lichtbandsystem bekannt, bei dem Leuchteneinheiten mit LED-Lichtquellen zum Einsatz kommen.

Der vorliegenden Erfindung liegt die Aufgabe zu Grunde, die Möglichkeiten zur Nutzung derartiger Lichtbandsysteme zu erweitern.

Die Aufgabe wird durch ein Lichtbandsystem mit den Merkmalen des Anspruchs 1 gelöst. Vorteilhafte Weiterbildungen der Erfindung sind Gegenstand der abhängigen Ansprüche.

Die erfindungsgemäße Lösung beruht zunächst auf der Idee, neuartige Leuchten zu verwenden, bei denen als Lichtquellen LEDs genutzt werden. Im Gegensatz zu klassischen LED-Platinen allerdings, bei denen die Lichtquellen auf der Oberfläche der Platinen angeordnet sind, ist nunmehr vorgesehen, dass die LEDs in das Leuchtenmodul integriert sind. Hierzu weist ein Trägerelement der Leuchte, welches zur Befestigung an der Tragschiene vorgesehen ist, mehrere Lichtabgabe-Öffnungen auf. In diesen Öffnungen sind dann jeweils zumindest eine LED oder ein der LED zugeordnetes Lichtlenkelement angeordnet.

Erfindungsgemäß wird dementsprechend ein Lichtbandsystem für Leuchten vorgeschlagen, mit mindestens einer U-förmigen Tragschiene sowie innerhalb der Tragschiene in Längsrichtung verlaufenden Stromversorgungs- und/oder Signalleitungen zur Stromversorgung sowie gegebenenfalls zur Übertragung von Steuerbefehlen für die Leuchten und zumindest einer an die Tragschiene anschließbaren Leuchte, welche ein an der Tragschiene anzuordnendes Trägerelement zur Haltung von Lichtquellen aufweist, wobei erfindungsgemäß vorgesehen ist, dass die Lichtquellen durch LEDs gebildet sind, und wobei das Trägerelement mehrere Lichtabgabe-Öffnungen aufweist, in denen jeweils zumindest eine LED oder ein der LED zugeordnetes Lichtlenkelement angeordnet sind.

Die erfindungsgemäße integrierte Anordnung der LED-Lichtquellen bei den Leuchten verleiht diesen zunächst ein besseres Aussehen. Ein weiterer Vorteil dieser Lösung besteht ferner darin, das nunmehr die Lichtquellen geschützt, beispielsweise innerhalb des Aufnahmeraums der Tragschiene angeordnet sind. Dies ist insofern relevant, als nunmehr nicht mehr die Gefahr besteht, dass die Lichtquellen bei einer Montage bzw. Demontage der Leuchte an der Tragschiene versehentlich berührt werden. Dementsprechend besteht keine Verletzungsgefahr, obwohl üblicherweise die Stromversorgungsleitungen, die innerhalb der Tragschiene eines Lichtbandsystems verlaufen, dauerhaft unter Strom gesetzt sind. Dementsprechend ist eine Montage oder Demontage der Leuchtenmodule problemlos möglich.

Gemäß einem ersten Ausführungsbeispiel der vorliegenden Erfindung können die LEDs beispielsweise an der im Innenraum der Tragschiene zugewandten Seite des Trägerelements der Leuchte angeordnet sein, wobei sie dann zumindest teilweise in die Lichtabgabe-Öffnung des Trägerelements ragen. In diesem Fall kann beispielsweise eine transparente Abdeckung an der Unterseite des Leuchtmoduls angeordnet werden. Alternativ hierzu wäre es allerdings auch denkbar, die LEDs in einem Abstand hinter den Lichtabgabe-Öffnungen anzuordnen. In diesem Fall wäre es beispielsweise denkbar, die Lichtlenkelemente durch Linsen zu bilden, welche dann bündig innerhalb der Lichtabgabeöffnungen angeordnet sind. Anstelle der Linsen könnten als Lichtlenkelemente allerdings auch Reflektoren verwendet werden.

Vorzugsweise sind an dem Trägerelement einer Leuchte mehrere LEDs in Längsrichtung hintereinander angeordnet. Durch die Verwendung verschiedenfarbiger LEDs kann dann durch eine entsprechende Ansteuerung bzw. Regelung der Intensität der einzelnen Farben Mischlicht eines beliebigen Farbtons erzielt werden, sodass letztendlich die Möglichkeit besteht, unterschiedlichste Beleuchtungseffekte zu erzielen.

Nachfolgend soll die Erfindung anhand der beiliegenden Zeichnung näher erläutert werden. Es zeigen:
- Fig. 1 und 2: Ansichten einer Tragschiene eines Lichtbandsystems;
- Fig. 3: die perspektivische Ansicht eines ersten Ausführungsbeispiels einer erfindungsgemäßen Leuchte;
- Fig. 4: eine Schnittdarstellung der Leuchte von Figur 3;
- Fig. 5 bis 7: weitere Ansichten der Leuchte von Figur 3; und
- Fig. 8: die Schnittdarstellung eines weiteren Ausführungsbeispiels einer erfindungsgemäßen Leuchte.

Anhand der Figuren 1 und 2 soll zunächst der grundsätzliche Aufbau eines Lichtbandsystems erläutert werden. Die Figuren zeigen hierbei ein System entsprechend der WO 01/91249 A1, bei dem auf Grund einer besonders vorteilhaften Ausgestaltung eine freie Kontaktierung der Stromversorgungsleitungen über die gesamte Länge der Tragschiene hinweg möglich ist. Die vorliegende Erfindung ist allerdings keinesfalls auf ein derartiges Lichtbandsystem beschränkt. Stattdessen können die nachfolgend noch näher erläuterten erfindungsgemäßen Leuchtenmodule auch bei Lichtbandsystemen zum Einsatz kommen, bei denen lediglich an bestimmten vorgesehenen Stellen eine Anordnung der Leuchten möglich ist.

Basiselement des Lichtbandsystems ist eine aus Metall, beispielsweise aus Aluminium bestehende U- oder V-förmige Tragschiene 1, welche als Trägerelement für die verschiedenen Leuchten dient und die zum Betrieb der Leuchten erforderliche Stromversorgung bereitstellt. Die Tragschiene 1 wird mit Hilfe von nicht näher dargestellten Befestigungselementen an einem Träger, zum Beispiel einer Raumdecke oder einer Raumwand befestigt, wobei die offene Seite der Tragschiene 1 nach unten gerichtet ist. Die Abdeckung der offenen Unterseite der Tragschiene 1 erfolgt in denjenigen Bereichen, in denen keine Leuchten vorgesehen sind, durch eine Abdeckschiene 5. Diese ist in ihren Randbereichen derart ausgestaltet, dass sie werkzeuglos auf die Unterseite der Tragschiene 1 aufgeschnappt werden kann. Diejenigen Bereiche der Tragschiene 1, die also nicht durch Leuchtenmodule geschlossen werden, könne auf diese Weise durch die Abdeckschiene 5 abgedeckt werden, sodass letztendlich die Tragschiene 1 über die gesamte Läng hinweg zur Unterseite hin geschlossen ist.

Der Innenraum der Tragschiene 1 dient zur Aufnahme sogenannter Stromleitprofile, die durch mehrere aus Kunststoff bestehende und zusammengesetzte Drahthalterungselemente 3 gebildet werden, die jeweils an den Seitenwänden 2 der Tragschiene angeordnet sind. Die Drahthalterungselemente 3 weisen mehrere übereinander angeordnete Nuten auf, in denen Drähte 4 verlaufen. Diese Drähte 4 werden sowohl zur Stromversorgung der Leuchten als auch zur Übermittlung von - vorzugsweise digitalen - Steuersignalen verwendet. Die Lagerung der Drähte 4 in den Nuten der Drahthalterungselemente 3 gewährt die erforderliche Sicherheit gegen eine versehentliche Berührung der stromführenden Leitungen, so dass entsprechende Unfälle ausgeschlossen werden. Durch eine Kontaktierung der entsprechenden Drähte 4 kann der angeschlossenen Leuchte dann eine gewünschte Funktion zugewiesen werden, beispielsweise kann die Leuchte als Notlichtleuchte verwendet werden. Zur genaueren Ausführung der Drahthalterungselemente 3 bzw. des gesamten Lichtbandsystems wird auf die zuvor genannte WO 01/91249 A1 verwiesen, wobei nochmals darauf hingewiesen werden soll, dass das Lichtbandsystem hinsichtlich der Ausgestaltung der Tragschiene und der Stromleitungen auch anders ausgestaltet sein könnte. Beispielsweise könnte auch vorgesehen sein, dass die Leitungen an der Decke der Tragschiene verlaufen.

Die Figuren 3 bis 7 zeigen nunmehr Ansichten eines ersten Ausführungsbeispiels einer erfindungsgemäßen Leuchte 10, die bei dem Lichtbandsystem zum Einsatz kommen soll. Die Leuchte 10 weist ein längliches Trägerelement 11 auf, das als Träger für die verschiedenen Komponenten der Leuchte 10 dient und hinsichtlich seiner Form in etwa der Abdeckschiene 5 entspricht. Wie insbesondere der Schnittdarstellung der Figur 4 entnommen werden kann, sind also wiederum die Seitenbereiche 12 des Trägerelements 11 derart geformt, dass dieses auf die Unterseite der Tragschiene 1 aufgeschnappt werden kann. Eine mechanische Befestigung der Leuchte 10 an der Tragschiene 1 erfolgt dann zusätzlich mit Hilfe zweier Kontaktierungselemente 15, welche drehbar an der Oberseite des Trägerelements 11 angeordnet sind. Nach dem Einführen in den Innenraum der Tragschiene 1 können die Kontaktierungselemente 15 verdreht werden, wobei an den Kontaktierungselementen 15 ausgebildete Verriegelungselemente dann in entsprechende Ausnehmungen der Tragschiene 1 eingreifen, so dass eine Verankerung erzielt wird. Ferner weisen die Kontaktierungselemente 15 mehrere seitliche Anschlusskontakte auf, welche durch das Verdrehen in die Nuten der Drahthalterungselemente 3 eingreifen und gegen die Drähte 4 zur Anlage kommen. Diese Kontaktierungselemente können insbesondere höhenverstellbar ausgebildet sein, wobei hierzu wiederum auf den bereits oberen genannten Stand der Technik verwiesen wird. Eine Betätigung der Kontaktierungselemente 15 erfolgt mit Hilfe von an der Unterseite vorgesehenen Drehknebeln 16, welche anschließend versenkt werden können, sodass sie nicht über die Unterseite des Trägerelements 11 hervorstehen.

An der Oberseite des Trägerelements 11 sind ferner Betriebsgeräte 17 angeordnet, welche der Ansteuerung der verschiedenen Lichtquellen der Leuchte 10 dienen. Die Betriebsgeräte können insbesondere derart ausgestaltet sein, dass sie eine Ansteuerung der Lichtquellen in Abhängigkeit von über die Signalleitungen des Lichtbandsystems erhaltenen Steuerbefehlen vornehmen. Auf diesem Wege wird die Möglichkeit eröffnet, die Leuchten des gesamten Lichtbandsystems von einer Zentrale aus anzusteuern.

Gemäß der vorliegenden Erfindung ist nunmehr vorgesehen, dass als Lichtquellen der Leuchten 10 LEDs zum Einsatz kommen. Diese sind bei dem dargestellten Ausführungsbeispiel an einem C-förmigen Tragteil 18 angeordnet, welches an der Oberseite des Trägerelements 11 montiert ist. Dabei ist vorgesehen, dass über die gesamte Länge der Leuchte 10 hinweg eine Vielzahl von LEDs 20 zum Einsatz kommen, wobei die Lichtabgabe jeweils über den LEDs 20 zugeordnete Lichtabgabe-Öffnungen 21 erfolgt, die in das Trägerelement 11 eingebracht, beispielsweise eingestanzt sind. Vorzugsweise ist hierbei jeder einzelnen LED 20 eine entsprechende Lichtabgabe-Öffnung 21 zugeordnet, wobei gemäß der Darstellung in Figur 4 die LEDs 20 in einem geringen Abstand an der Rückseite der Lichtabgabe-Öffnungen 21 angeordnet ist. Das Licht jeder LED 20 wird dann mit Hilfe eines zugeordneten Lichtlenkelements 22 in einen gewünschten Winkelbereich abgegeben. Beim dargestellten Ausführungsbeispiel kommen hierbei als Lichtlenkelemente Linsen 22 zum Einsatz, welche bündig in die Lichtabgabe-Öffnungen 21 des Trägerelements 11 integriert sind bzw. lediglich geringfügig hervorstehen, wie die Darstellung von Figur 4 zeigt.

Durch die oben beschrieben Anordnung wird letztendlich eine Leuchte geschaffen, deren Unterseite nahezu eben ist. Hierdurch ergeben sich im Vergleich zur klassischen Leuchten, bei denen die Lichtquellen grundsätzlich an der Unterseite des Trägerelements angeordnet waren, neue Gestaltungsmöglichkeiten. Ferner wird durch den Einsatz der LEDs - sofern gewünscht - die Möglichkeit eröffnet, Licht in unterschiedlichen Farben abzugeben, sodass neuartige lichttechnische Effekte erzielt werden können. Alternativ zu den dargestellten Linsen können als Lichtlenkelemente auch kleine Reflektoren eingesetzt werden.

Ein weiterer Vorteil der erfindungsgemäßen Ausgestaltung ist, dass auf Grund der integrierten Anordnung der Lichtquellen die Unterseite der Leuchte 10 frei von elektrischen Leitungen und dergleichen ist. Ein Lampenwechsel, bei dem die Drehknebel 16 betätigt werden müssen, ist dementsprechend nicht mit der Gefahr verbunden, dass versehentlich stromführende Leitungen berührt werden. Dies ist insofern von Bedeutung, als auch während des Lampenwechsels in der Regel die stromführenden Drähte 4 innerhalb der Tragschiene 1 nach wie vor unter Strom stehen.

Bei dem in den Figuren 4 bis 7 dargestellten Ausführungsbeispiel waren die LEDs 20 beabstandet zu den Lichtabgabe-Öffnungen 21 positioniert, so dass sie nach Montage der Leuchte 10 an der Tragschiene 1 innerhalb des Aufnahmeraums der Schiene 1 angeordnet waren. Entsprechend der Darstellung in Figur 8 bestünde allerdings auch die Möglichkeit, eine die LED 20 tragende Platine 25 unmittelbar an der Rückseite des Trägerelements 11 anzuordnen. Die LED 20 ragt in diesem Fall durch die Lichtabgabe-Öffnung 21 des Trägerelements 11 hindurch. Auch in diesem Fall besteht nicht die Gefahr, dass versehentlich stromführende Leitungen berührt werden, da die LED 20 die Lichtabgabe-Öffnung 21 ausfüllt. Es ist in diesem Fall ferner vorzugsweise eine transparente Abdeckung 30 vorgesehen, welche länglich ausgestaltet ist und auf die Unterseite des Trägerelements 11 aufgeschnappt werden kann. Diese Abdeckung 33 kann hierbei in dem Bereich, der - in Lichtabstrahlrichtung - der LED 20 vorgeordnet ist, eine linsenförmige Verdickung 31 aufweisen. Über diese wird wiederum die Lichtabstrahlcharakteristik beeinflusst, so dass auch hier das Licht der LEDs 20 in einen gewünschten Bereich abgestrahlt werden kann. Die lösbare Anordnung der Abdeckung 33 bringt ferner den Vorteil mit sich, dass nunmehr unterschiedlich ausgestaltete Abdeckungen an dem Trägerelement 11 befestigt werden können. Beispielsweise wäre es denkbar, verschiedene Abdeckungen zur Verfügung zu stellen, die sich hinsichtlich der Ausgestaltung der linsenförmigen Verdickung unterscheiden, um die Lichtabstrahlcharakteristik der Leuchte 10 in gewünschter Weise zu beeinflussen. Auch die Verwendung von Abdeckungen mit einer strukturierten, beispielsweise linsenförmigen Oberfläche wäre möglich.

Letztendlich wird also durch die vorliegende Erfindung ein neuartiges Leuchtenmodul zur Verwendung bei Lichtbandsystemen geschaffen, welches auf Grund der integrierten Anordnung der LED-Lichtquellen ansprechende Lichteffekte ermöglicht und auf Grund der flachen Ausgestaltung die Einsatzmöglichkeiten für Lichtbandsysteme zusätzlich erweitert.

## Patentansprüche

1. Lichtbandsystem für Leuchten (10), welches mindestens eine U-förmige Tragschiene (1) sowie innerhalb der Tragschiene (1) in Längsrichtung verlaufenen Stromversorgungs- und/oder Signalleitungen (4) zur Stromversorgung sowie ggf. zur Übertragung von Steuerbefehlen für die Leuchten (10) aufweist, und welches zumindest eine an die Tragschiene (1) anschließbare Leuchte aufweist,
wobei die Leuchte (10) ein an der Tragschiene (1) anzuordnendes Trägerelement (11) zur Halterung von Lichtquellen aufweist,
**dadurch gekennzeichnet,**
**dass** die Lichtquellen durch LEDs (20) gebildet sind, wobei das Trägerelement (11) mehrere Lichtabgabe-Öffnungen (21) aufweist, in denen jeweils zumindest eine LED (20) oder ein der LED (20) zugeordnetes Lichtlenkelement (22) angeordnet sind.

2. Lichtbandsystem nach Anspruch 1,
**dadurch gekennzeichnet,**
**dass** die LEDs (20) bzw. eine die LEDs (20) tragende Platine (25) an der dem Innenraum der Tragschiene (1) zugewandten Seite des Trägerelements (11) angeordnet sind und zumindest teilweise in die Lichtabgabe-Öffnungen (21) des Trägerelements (11) ragen.

3. Lichtbandsystem nach Anspruch 1,
**dadurch gekennzeichnet,**
**dass** die LEDs (20) in einem Abstand hinter den Lichtabgabe-Öffnungen (21) des Trägerelements (10) angeordnet sind.

4. Lichtbandsystem nach einem der vorherigen Ansprüche,
**dadurch gekennzeichnet,**
**dass** die Lichtlenkelemente (22) durch Linsen gebildet sind.

5. Lichtbandsystem nach einem der Ansprüche 1 bis 3,
**dadurch gekennzeichnet,**
**dass** die Lichtlenkelemente (22) durch Reflektoren gebildet sind.

6. Lichtbandsystem nach einem der vorherigen Ansprüche,
**dadurch gekennzeichnet,**
**dass** an dem Trägerelement (11) eine transparente Abdeckung (30) angeordnet ist.

7. Lichtbandsystem nach Anspruch 6,
**dadurch gekennzeichnet,**
**dass** die Abdeckung (30) lösbar an dem Trägerelement (11) befestigt, insbesondere mit diesem verrastet ist.

8. Lichtbandsystem nach Anspruch 6 oder 7,
**dadurch gekennzeichnet,**
**dass** die Abdeckung (30) in einem den LEDs (20) vorgeordneten Bereich eine linsenförmige Verdickung (31) aufweist.

9. Lichtbandsystem nach einem der vorherigen Ansprüche,
**dadurch gekennzeichnet,**
**dass** an dem Trägerelement (11) mehrere LEDs (20) in Längsrichtung hintereinander angeordnet sind.

## Claims

1. A lighting strip system for lamps (10), which has at least one U-shaped support rail (1) as well as power supply and/or signal lines (4) running within the support rail (1) in the longitudinal direction for supplying power as well as, if applicable, for the transmission of control commands for the lamps (10), and which has at least one lamp connectable to the support rail (1),
wherein the lamp (10) has a support element (11) to be arranged on the support rail (1) for holding light sources,
**characterized in**
**that** the light sources are formed by LEDs (20), wherein the support element (11) has a plurality of light-emission openings (21), in which in each case at least one LED (20) or a light-guiding element (22) to be assigned to the LED (20) are arranged.

2. A lighting strip system according to Claim 1,
**characterized in**
**that** the LEDs (20) or a board (25) bearing the LEDs (20) is arranged on the side of the support element (11) facing the interior of the support rail (1) and at least partially protrudes into the light-emission openings (21) of the support element (11).

3. A lighting strip system according to Claim 1,
**characterized in**
**that** the LEDs (20) are arranged at a distance behind the light-emission openings (21) of the support element (10).

4. A lighting strip system according to any one of the preceding claims
**characterized in**
**that** the light-guiding elements (22) are formed by lenses.

5. A lighting strip system according to any one of Claims 1 to 3,
**characterized in**
**that** the light-guiding elements (22) are formed by reflectors.

6. A lighting strip system according to any one of the preceding claims,
**characterized in**
**that** a transparent cover (30) is arranged on the support element (11).

7. A lighting strip system according to Claim 6,
**characterized in**
**that** the cover (30) is detachably fastened to the support element (11), in particular, is latched to the latter.

8. A lighting strip system according to Claim 6 or 7,
**characterized in**
**that** the cover (30) has a lens-shaped thickening (31) in an area arranged upstream of the LEDs (20).

9. A lighting strip system according to any one of the preceding claims,
**characterized in**
**that** a plurality of LEDs (20) are arranged on the support element (11) in the longitudinal direction behind one another.

## Revendications

1. Système de bande lumineuse pour luminaires (10), qui comprend au moins un rail porteur (1) en forme de U ainsi des lignes d'alimentation et/ou de signaux (4), s'étendant dans la direction longitudinale à l'intérieur du rail porteur (1) pour l'alimentation électrique ainsi que, le cas échéant, la transmission d'instructions de commande pour les luminaires (10), et qui comprend au moins un luminaire pouvant être raccordé au rail porteur (1), le luminaire (10) comprenant un élément de support (11) à disposer sur le rail porteur (1) pour le maintien de sources de lumière,
**caractérisé en ce que**
les sources de lumières sont constituées de LED (20), l'élément de support (11) comprenant plusieurs ouvertures d'émission de lumière (21), dans chacune desquelles sont disposées au moins une LED (20) ou un élément de guidage de lumière (22) correspondant à la LED (20).

2. Système de bande lumineuse selon la revendication 1,
**caractérisé en ce que**
les LED (20) ou une platine (25) supportant des LED (20) sont disposées sur le côté de l'élément de support (11) orienté vers l'intérieur du rail porteur (1) et dépassent au moins partiellement dans les ouvertures d'émission de lumière (21) de l'élément de support (11).

3. Système de bande lumineuse selon la revendication 1,
**caractérisé en ce que**
les LED (20) sont disposées à une certaine distance derrière les ouvertures d'émission de lumière (21) de l'élément de support (10).

4. Système de bande lumineuse selon l'une des revendications précédentes,
**caractérisé en ce que**
les éléments de guidage de lumière (22) sont constitués de lentilles.

5. Système de bande lumineuse selon l'une des revendications 1 à 3,
**caractérisé en ce que** éléments de guidage de lumière (22) sont constitués de réflecteurs.

6. Système de bande lumineuse selon l'une des revendications précédentes,
**caractérisé en ce que**
sur l'élément de support (11) est disposé un couvercle transparent (30).

7. Système de bande lumineuse selon la revendication 6,
**caractérisé en ce que**
le couvercle (30) est fixé de manière amovible à l'élément de support (11), plus particulièrement il est encliqueté avec celui-ci.

8. Système de bande lumineuse selon la revendication 6 ou 7,
**caractérisé en ce que**
le couvercle (30) présente, dans une zone en amont des LED (20), un épaississement (31) en forme de lentille.

9. Système de bande lumineuse selon l'une des revendications précédentes,
**caractérisé en ce que**
sur l'élément de support (11), plusieurs LED (20) sont disposées les unes derrière les autres dans la direction longitudinale.
